# EUROPÄISCHE PATENTANMELDUNG

(11) **EP 4 434 737 A1**
(43) Veröffentlichungstag der Anmeldung: **25.09.2024**
(21) Anmeldenummer: 24152349.7
(22) Anmeldetag: 17.01.2024
(51) Int. Cl.: B30B 11/20, B30B 11/22, B30B 15/08

(54) **ABLÄNGANORDNUNG FÜR EINE PELLETPRESSE UND PELLETPRESSE**

(30) Priorität: 24.03.2023 DE 102023107468
(71) Anmelder: Salmatec GmbH, 21376 Gödenstorf (DE)
(72) Erfinder: Dyck, Torsten, 21444 Vierhöfen (DE)
(74) Vertreter: VKK Patentanwälte PartG mbB

(57) **Zusammenfassung**

Um eine Ablänganordnung (1) für eine Pelletpresse mit Befestigungsmitteln (7, 8) zum Befestigen an einem feststehenden Gehäuseteil der Pelletpresse in einem radialen Abstand (32) zu einer in der Pelletpresse in einer Rotationsrichtung (12) drehbar gelagerten Ringmatrize (33) und mindestens einem Ablängmittel (2, 3) zum Ablängen aus Öffnungen (34) in der Ringmatrize (33) austretender Pellets (38) sowie eine Pelletpresse zum Pressen von Pellets (38) ausgehend von einem Pressmaterial (36), mit einer in einer Rotationsrichtung (12) drehbar gelagerten Ringmatrize (33), die im wesentlichen radiale Durchgangsbohrungen (34) aufweist und in ihrem Inneren einen Pressraum ausbildet, in den das Pressmaterial (36) zuführbar ist, Pressmitteln (35), um das Pressmaterial (36) zur Ausbildung der
Pellets (38) durch die Durchgangsbohrungen (34) zu pressen, und einem feststehenden Gehäuseteil, an welchem in einem radialen Abstand (32) zu der Ringmatrize (33) eine Ablänganordnung (1) mit mindestens einem Ablängmittel (2, 3) zum Ablängen aus Öffnungen in der Ringmatrize (33) austretender Pellets (38) befestigt ist anzugeben, mit welchen unter Vermeidung der Nachteile des Standes der Technik die Erzeugung gleichmäßig langer Pellets mit einem verminderten Anteil überlanger Pellets möglich ist und welche einen verringerten Aufwand bei der Justierung hat, wird vorgeschlagen, dass die Ablängmittel (2, 3) eine gegenüber einer axialen Richtung gewinkelte und/oder gekrümmte Ablängkante (16, 22) aufweisen.

## Beschreibung

Die vorliegende Erfindung betrifft eine Ablänganordnung für eine Pelletpresse mit Befestigungsmitteln zum Befestigen an einem feststehenden Gehäuse der Pelletpresse in einem radialen Abstand zu einer in der Pelletpresse in einer Rotationsrichtung drehbar gelagerten Ringmatrize und mindestens einem Ablängmittel zum Ablängen aus Öffnungen in der Ringmatrize austretender Pellets.

Die vorliegende Erfindung betrifft gleichermaßen eine Pelletpresse zum Pressen von Pellets ausgehend von einem Pressmaterial, mit einer in einer Rotationsrichtung drehbar gelagerten Ringmatrize, die im wesentlichen radiale Durchgangsbohrungen aufweist und in ihrem Inneren einen Pressraum ausbildet, in den das Pressmaterial zuführbar ist, Pressmitteln, um das Pressmaterial zur Ausbildung der Pellets durch die Durchgangsbohrungen zu pressen, und einem feststehenden Gehäuseteil, an welchem in einem radialen Abstand zu der Ringmatrize eine Ablänganordnung mit mindestens einem Ablängmittel zum Ablängen aus Öffnungen in der Ringmatrize austretender Pellets befestigt ist.

Eine gattungsgemäße Pelletpresse und Ablänganordnung sind aus der EP 3 202 562 A1 vorbekannt. Bei der vorbekannten Pelletpresse und Ablänganordnung ist ein Anlegebereich für über die Ringmatrize in Radialrichtung hinausragende Pellets der Ablängvorrichtung derart angeordnet, dass sich der Anlegebereich in Umfangsrichtung der Ringmatrize von einem Frontazimutwinkel bis zu einem bezüglich der Rotationsrichtung größeren Heckazimutwinkel erstreckt, wobei der Abstand des Ablängblechs bei einem gegebenen Minimalazimutwinkel ein Minimum aufweist und in einem Bereich vom Frontazimutwinkel bis zum Minimalazimutwinkel monoton abnimmt, sodass die Pellets aufgrund der Formgebung des Ablängblechs und deren Anbringung relativ zur Ringmatrize in dem Abschnitt vom Frontazimutwinkel bis zum Minimalazimutwinkel gestaucht werden, bis sie am Punkt des Minimalazimutwinkel an der Bruchkante im Bereich der Ringmatrize abbrechen.

Bei der vorbekannten Pelletpresse tritt mit Nachteil das Problem auf, dass ein Anteil Pellets mit Überlänge produziert wird. Außerdem ist bei dem vorbekannten System ein vergleichsweise großer Abstand zwischen mehreren Ablängmessern vonnöten, sodass eine große Anzahl an einzelnen Ablängmessern erforderlich ist. Dies führt zu einem vergleichsweise großen Aufwand bei der Einstellung der die Pelletlänge bestimmenden Abstände der Ablängvorrichtung zur Ringmatrize.

Der vorliegenden Erfindung liegt daher die Aufgabe zugrunde, eine Ablänganordnung für eine Pelletpresse der eingangs genannten Art sowie eine Pelletpresse der eingangs genannten Art anzugeben, bei welcher unter Vermeidung der Nachteile des Standes der Technik die Erzeugung gleichmäßig langer Pellets mit einem verminderten Anteil überlanger Pellets möglich ist und welche einen verringerten Aufwand bei der Justierung hat.

Die Aufgabe wird erfindungsgemäß gelöst durch eine Ablänganordnung der eingangs genannten Art, bei welcher die Ablängmittel eine gegenüber einer axialen Richtung gewinkelte und/oder gekrümmte Ablängkante aufweisen. Dadurch, dass die Ablängkante in axialer Richtung der Pelletpresse gewinkelt oder gekrümmt ist, wird den abgetrennten Pellets beim Abtrennen ein Drall verliehen. Aufgrund des Dralls werden die Pellets je nach Orientierung des Winkels oder der Biegung nach vorne oder nach hinten aus dem Zwischenraum zwischen der Ringmatrize und der Ablänganordnung befördert. Auf diese Weise werden mit Vorteil Verstopfungen vermieden.

Wenn die Ablänganordnung mehrere Ablängkanten aufweist, kann aufgrund der erfindungsgemäßen Ausgestaltung der Ablängkante der Abstand in Umfangsrichtung zwischen den Ablängkanten kleiner gewählt werden als im Stand der Technik. Dies wiederum erlaubt es, weniger Ablängkanten einzusetzen. Entsprechend verringert sich der Aufwand beim Einstellen des Abstands der Ablänganordnung zur Ringmatrize, welcher die Länge der Pellets bestimmt. Die Ablängkante kann im Rahmen der Erfindung insbesondere die Form einer Schneidkante aufweisen, welche in einem Winkel zur Axialrichtung ausgerichtet ist.

Bei einer vorteilhaften Ausgestaltung der erfindungsgemäßen Ablänganordnung weisen die Ablängmittel einen radial nach außen geneigte Ablängfläche auf, welche radial außen durch die Ablängkante begrenzt ist. Aufgrund der Neigung der Ablängfläche in Richtung radial nach außen vergrößert sich in Umfangsrichtung der radiale Abstand der Ablängkante von der Ringmatrize. Aufgrund der Wirkung der Pressmittel, also in der Regel der Koller, werden Pellets aus den radialen Öffnungen in der Ringmatrize soweit in radialer Richtung heraus gepresst, bis sie auf ein Hindernis in Form der Ablängfläche stoßen. Die Neigung der Ablängfläche radial nach außen führt somit im Zusammenwirken mit der Ringmatrize und den darunter angeordneten Kollern im Betrieb der Pelletpresse dazu, dass in dem Azimutwinkelsegment, in welchem sich die erfindungsgemäß geneigte Ablängfläche befindet, zunächst radial weiter nach außen gepresst werden kann. Aufgrund der Rotation der Ringmatrize erfährt das Pellet jedoch aufgrund der Neigung der Ablängfläche eine Stauchung. Diese führt zum Abbruch der Pellets von dem aus dem der radialen Bohrung in der Ringmatrize austretenden Materialstrang.

In bevorzugter Ausgestaltung der Ablänganordnung gemäß der Erfindung sind Führungsmittel zum Führen der Pellets in Umfangrichtung in einem gleichbleibenden radialen Abstand zur Ringmatrize vorgesehen. Aufgrund der Rotation der Ringmatrize beim bestimmungsgemäßen Betrieb der Pelletpresse werden aus der Ringmatrize in radialer Richtung austretende Pellets gegen die erfindungsgemäßen Führungsmittel in Anlage gebracht, um deren weitere radiale Bewegung nach außen zu unterbinden. Die Führungsmittel können insbesondere als gekrümmtes Führungsblech ausgestaltet sein mit einem Biegeradius entsprechend der Summe aus dem Biegeradius der äußeren Mantelfläche der Ringmatrize und dem radialen Abstand der Führungsmittel zur Ringmatrize. Bei der Rotation der Ringmatrize in Rotationsrichtung werden auf diese Weise die Pellets in Umfangsrichtung geführt, wobei deren radial oberes Ende in einem gleichbleibenden radialen Abstand zur Ringmatrize geführt wird.

Besonders günstig ist es gemäß einer Ausgestaltung der Erfindung im vorgenannten Zusammenhang, wenn die Führungsmittel eine Anlagefläche aufweisen, welche planparallel zu einer Austrittsfläche der Ringmatrize ausgeformt ist. Insbesondere können die Führungsmittel die Form einer gekrümmten Ebene aufweisen, welche als Anlagefläche für aus der Ringmatrize austretende Pellets dient. Der Biegeradius der Anlagefläche entspricht dabei der Summe aus dem Biegeradius der äußeren Mantelfläche der Ringmatrize und dem Abstand besagter Mantelfläche zu der Anlagefläche der erfindungsgemäßen Führungsmittel.

Wenn in weiterer vorteilhafter Ausgestaltung der Erfindung die Führungsmittel in Umfangsrichtung bezüglich der Rotationsrichtung vor den Ablängmitteln angeordnet sind, vermögen die Führungsmittel im Zusammenwirken mit den Ablängmitteln ein kontrolliertes Ablängen aus der Ringmatrize austretender Pellets mit geringer Variabilität der Länge der Pellets zu unterstützen. Denn in dem von den Führungsmitteln abgedeckten Azimutwinkelsegment ist eine radiale Länge der Pellets durch den Abstand zwischen der Anlagefläche der Führungsmittel und der Austrittsfläche der Ringmatrize vorgegeben. Aufgrund der Wirkung der Koller im Innern der Ringmatrize erfahren die Pellets im Bereich der Führungsmittel eine Stauchung. Aufgrund der Stauchung entsteht bei Erreichen der Pellets der gegenüber der axialen Richtung gewinkelten oder gekrümmten Ablängkante ein Drall in axialer Richtung.

In vorteilhafter Ausgestaltung der erfindungsgemäßen Ablänganordnung ist in Umfangsrichtung zwischen den Ablängmitteln und den Führungsmitteln ein planer Führungsabschnitt angeordnet. Erfindungsgemäß ist der plane Führungsabschnitt nicht planparallel zur Austrittsfläche der Ringmatrize gekrümmt sondern eben ausgeformt. Infolgedessen verändert sich in Umfangsrichtung der Abstand zwischen dem planen Führungsabschnitt und der zylindermantelförmig gekrümmten Austrittsfläche der Ringmatrize. Dies führt je nach Platzierung des planen Führungsabschnitts in Umfangsrichtung dazu, dass im Betrieb der Pelletpresse eine Stauchung aus der Austrittsfläche der Ringmatrize austretender Pellets erfolgt.

Ein weiterer Vorteil der erfindungsgemäßen Anordnung eines planen Führungsabschnitts zwischen den Ablängmitteln und den Führungsmitteln ist fertigungsbedingt. Denn der Übergang zwischen den gekrümmten Führungsmitteln und der in axialer Richtung gewinkelten oder gekrümmten Ablängkante wird durch den Einbau eines planen Führungsabschnitts dazwischen vereinfacht.

Mit Blick auf die Erzeugung eines Dralls in axialer Richtung auf die abgetrennten Pellets ist es gemäß einer bevorzugten Ausgestaltung der Erfindung vorteilhaft, wenn die Führungsmittel eine in axialer Richtung gewinkelte und/oder gekrümmte Führungskante aufweisen.

Insbesondere kann gemäß einer vorteilhaften Weiterbildung der erfindungsgemäßen Ablänganordnung die Führungskante in axialer Richtung parallel zu der Ablängkante angeordnet sein. Mit Vorteil wird auf diese Weise beim bestimmungsgemäßen Betrieb der erfindungsgemäßen Ablänganordnung im Zusammenwirken mit einer erfindungsgemäßen Pelletpresse die Erzeugung eines Dralls in axialer Richtung der Pelletpresse sowohl durch die gewinkelte und/oder gekrümmte Ablängkante als auch durch die in axialer Richtung gewinkelte und/oder gekrümmte Führungskante der Führungsmittel bewirkt.

Besonders vorteilhaft ist es im Rahmen der Erfindung, wenn zwischen der Führungskante und der Ablängkante in Umfangsrichtung ein Spalt vorgesehen ist. Der Spalt kann insbesondere eine Breite kleiner oder gleich des Durchmessers der aus den radialen Öffnungen in Ringmatrize austretenden Pellets aufweisen. Auf diese Weise wird das aus der radialen Öffnung in der Ringmatrize austretende Pellet aufgrund der Rotation der Ringmatrize relativ zu der Ablänganordnung an dessen radial äußerem Ende abgebremst. Dadurch entsteht an dem radial der Ringmatrize zugewandten Ende austretender Pellets ein Drehmoment, welches zum Abbrechen der Pellets von dem Materialstrang führt.

Besonders günstig ist es in weiterer Ausgestaltung der erfindungsgemäßen Ablänganordnung, wenn diese eine Vielzahl in Umfangrichtung aufeinanderfolgend angeordneter Ablängmittel aufweist. Durch diese Maßnahme wird erfindungsgemäß zunächst sichergestellt, dass alle aufgrund der Presswirkung der Koller durch die radialen Bohrungen in der Ringmatrize aus dieser austretende Pellets zum Ablängen erfasst werden. Auch ist es durch die Aneinanderreihung mehrerer Ablängmittel mit Vorteil möglich, eine Abfolge aus Ablängkante, Ablängfläche, planem Führungsabschnitt, gekrümmten Führungsmitteln, Spalt und wiederum einer Ablängkante usw. zu erzeugen.

Im vorgenannten Zusammenhang ist es im Rahmen der Erfindung besonders vorteilhaft, wenn dabei Ablängmittel mit unterschiedlich, insbesondere in unterschiedlicher Richtung, gewinkelter und/oder gekrümmter Ablängkante vorgesehen sind. Auf diese Weise lässt sich beim Durchlaufen der aus der Ringmatrize austretenden Pellets vorbei an den Ablängkanten der in axialer Richtung erzeugte Drall hinsichtlich der Richtung konstruktionsbedingt einstellen. Insbesondere können Pellets durch die Ausrichtung der aufeinanderfolgenden Ablängkanten abwechselnd axial nach vorne und axial nach hinten abgelenkt werden.

Vorzugsweise sieht eine Ausgestaltung der erfindungsgemäßen Ablänganordnung vor, dass die Ablängkanten in Umfangsrichtung benachbarter Ablängmittel gegensätzlich zueinander gewinkelt und/oder gekrümmt sind. Bei dieser erfindungsgemäßen Anordnung wird mit Vorteil erreicht, dass Pellets abwechselnd axial nach vorne und axial nach hinten abgelenkt werden. Auf diese Weise lässt sich eine Verstopfung in dem axialen ringförmigen Zwischenraum zwischen der Ablängvorrichtung und der Ringmatrize besonders zuverlässig vermeiden.

Gemäß einer günstigen Weiterbildung der erfindungsgemäßen Ablänganordnung sind die Ablängmittel, die Führungsmittel und/oder der Führungsabschnitt in Umfangsrichtung bündig zueinander angeordnet und/oder einteilig ausgebildet. Auf diese Weise kann insbesondere die radial nach außen geneigte Ablängfläche einteilig mit einem daran angrenzenden planen Führungsabschnitt ausgebildet sein, welcher seinerseits einteilig mit dem daran bündig angrenzenden gekrümmten Führungsmitteln und dessen in axialer Richtung gewinkelter und/oder gebogener Führungskante ausgebildet sein und eine Schneideinheit bilden kann. Die Anbringung mehrerer derartiger in einem Abstand Einheiten in Umfangsrichtung zur Bildung eines Spalts stellt insgesamt eine Ablänganordnung bereit, welche alle aus den radialen Öffnungen in der Ringmatrize austretenden Pellets verlässlich mit einheitlicher Länge ablängt und durch Erzeugung eines Dralls in axialer Richtung nach vorne bzw. nach hinten befördert. Verstopfungen in dem ringförmigen Raum zwischen den Ablängmitteln und der Ringmatrizen werden auf diese Weise verlässlich vermieden.

Die der Erfindung zu Grunde liegende Aufgabe wird gleichermaßen durch eine Pelletpresse der eingangs genannten Art gelöst, bei welcher die Ablänganordnung nach einem der Ansprüche 1 bis 13 ausgestaltet ist.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur 1:: eine Ablänganordnung gemäß einer bevorzugten Ausführungsform in einer perspektivischen Ansicht;
- Figur 2:: Detaildarstellung einer ersten Schneideinheit der Ablänganordnung aus Figur 1 (a) in einer Ansicht in axialer Richtung und (b) radialer Ansicht von oben;
- Figur 3:: Detaildarstellung einer zweiten Schneideinheit der Ablänganordnung gemäß Figur 1 (a) in einer axialen Ansicht und (b) in einer radialen Ansicht und (c) in einer perspektivischen Ansicht in einer radial-axialen Blickrichtung;
- Figur 4:: Darstellung eines Teils der Schneideinheit gemäß Figur 3 (a) in einer planen Abwicklung sowie (b) in einer Axialansicht im gekrümmten Zustand und (c) einer Radialansicht auf die gekrümmte Fläche gemäß Pfeil (b) in Figur (a) und schließlich (c)in einer Schnittansicht entlang der Linie A-A aus Figur 4;
- Figur 5:: Seitenansicht eines Teils einer erfindungsgemäßen Pelletpresse mit einer erfindungsgemäßen Ablänganordnung in einem Betriebszustand mit zu pelletierendem Material;
- Figur 6:: perspektivische Ansicht von oben des Teils der erfindungsgemäßen Pelletpresse gemäß Figur 5.

Die Figur 1 zeigt in einer perspektivischen Ansicht eine bevorzugte Ausführungsform einer erfindungsgemäßen Ablänganordnung 1. Die Ablänganordnung 1 weist gemäß der Ausführungsform nach Figur 1 in Umfangsrichtung aufeinanderfolgend vier Schneideinheiten auf, wobei im Wechsel jeweils eine erste Schneideinheiten 2 sowie eine zweite Schneideinheit 3 aufeinanderfolgend angeordnet sind. Dabei ist die erste Schneideinheit 2 komplementär zu der zweiten Schneideinheit 3 ausgeformt, wie weiter unten noch im Detail erläutert werden wird.

Bei der Ablänganordnung 1 gemäß Figur 1 ist in Umfangsrichtung in der Figur 1 links zunächst eine erste Schneideinheit 2 angeordnet, welche von einer zweiten Schneideinheit 3 gefolgt ist, die wiederum von einer ersten Schneideinheit 2 und einer weiteren zweiten Schneideinheit 3 gefolgt sind, jeweils in Umfangrichtung. Die Schneideinheiten 2 und 3 sind in kreissegmentförmigen Langlöchern 4 eines Pelletmesserhalters 5 befestigt. Die Befestigung erfolgt dabei mittels einer dem Fachmann für sich genommen wohlbekannten Schraubverbindung über Befestigungsstege 6, die an den Schneideinheiten 2, 3 angeformt sind.

Der kreissegmentförmige flache Pelletmesserhalter 5 weist entlang der Umfangsrichtung zwei Befestigungslaschen 7 auf. Die Befestigungslaschen 7 sind mit einer Bohrung in axialer Richtung versehen, durch welche jeweils ein Haltebolzen 8 geführt ist, um die Ablänganordnung 1 an einer in der Figur 1 nicht dargestellten Pelletpresse derart zu befestigen, dass die Schneideinheiten 2, 3 in einem bestimmten festen radialen Abstand zu einer in der Pelletpresse in einer Rotationsrichtung drehbar gelagerten Ringmatrize anzubringen. Die Bohrung in den Befestigungslaschen 7 ist als Langloch 19 ausgestaltet, durch welches in Verbindung mit einer üblichen Schraubverbindung die Schneideinheiten 2, 3 in dem kreissegmentförmigen Langloch des Pelletmesserhalters zu befestigen. Dabei erlaubt das kreissegmentförmige Langloch 4 eine variable Befestigung in Umfangsrichtung 12 und die Langlöcher 19 in den Befestigung lassen 7 erlauben eine variable Anbringung der Schneideinheiten 2, 3 in einem gewünschten radialen Abstand zu der Ringmatrize der Pelletpresse.

Die Figur 2 zeigt in verschiedenen Ansichten eine Detaildarstellung einer ersten Schneideinheit 2 der Ablänganordnung 1 gemäß Figur 1. Dabei zeigt Figur 2 (a) die erste Schneideinheit 2 in einer Axialansicht. Im Rahmen der vorliegenden Figurenbeschreibung bezieht sich die Bezeichnung "axiale Richtung" auf die axiale Richtung einer erfindungsgemäßen Pelletpresse mit einer erfindungsgemäßen Ablänganordnung. Die Figur 2 (b) zeigt eine Draufsicht in radialer Richtung auf die erste Schneideinheit 2 in Blickrichtung des Pfeils b in Figur 2 (a). Schließlich zeigt Figur 2 (c) eine perspektivische Ansicht auf die erste Schneideinheit 2. Wie in den Teilfiguren der Figur 2 zu erkennen, weist die erste Schneideinheit 2 eine Führungsplatte 9 auf. Die Führungsplatte 9 weist an der radial unteren Seite, welche im eingebauten Zustand der erfindungsgemäßen Ablänganordnung 1 in einer erfindungsgemäßen Pelletpresse der Ringmatrize zugewandt ist, eine Anlagefläche 10 auf. Die Anlagefläche 10 ist um einen Krümmungsradius 11 gekrümmt. Der Krümmungsradius 11 entspricht betragsmäßig der Summe aus dem Radius der Ringmatrize der Pelletpresse und einem Abstand zwischen der Ausgangsfläche der Pelletpresse und der Anlagefläche.

Auf diese Weise dient die Anlagefläche 10 der Führungsplatte 9 im eingebauten Zustand der erfindungsgemäßen Ablänganordnung 1 in einer erfindungsgemäßen Pelletpresse dazu, Pellets in Umfangsrichtung in einem gleichbleibenden radialen Abstand zur Ringmatrize zu führen.

In Umfangsrichtung entgegen einer Rotationsrichtung 12 der Ringmatrize relativ zur Ablänganordnung 1 schließt sich an die Führungsplatte 9 mit der gekrümmten Anlagefläche 10 ein planer Führungsabschnitt 13 an. Der plane Führungsabschnitt 13 ist im Unterschied zu der Führungsplatte 9 der ersten Schneideinheit 2 plan ausgestaltet. Der Übergang zwischen dem planen Führungsabschnitt 13 und der Führungsplatte 9 ist in Figur 2 (b) durch eine Biegelinie 14 veranschaulicht.

In Umfangsrichtung gegen die Rotationsrichtung 12 schließt sich an den planen Führungsabschnitt 13 der ersten Schneideinheit 2 eine Ablängfläche 15 an. Die Ablängfläche 15 schließt durch eine Ablängkante 16 ab. Die Ablängfläche 15 ist entlang der Biegelinie 17 gegenüber dem planen Führungsabschnitt 13 nach oben um einen Winkel von 20° gebogen. In der axialen Ansicht gemäß Figur 2 (a) ist die Biegung der Ablängfläche 15 dadurch zu erkennen, dass die Ablängkante 16 radial oberhalb einer durch den planen Führungsabschnitt 13 definierten Tangentialebene hinausragt. Ferner ist die Ablängkante 16 gegenüber der axialen Richtung der in Figur 2 nicht dargestellten Pelletpresse abgewinkelt. Dies ist besonders gut in Figur 2 (b) zu erkennen, in welcher die axiale Richtung parallel zu der Biegelinie 14 zwischen der Führungsplatte 9 und dem planen Führungsabschnitt 13 verläuft. Demnach ist die Ablängkante 16 um einen Winkel 18 gegenüber der Axialrichtung gewinkelt. Dabei verläuft die Biegelinie 17 zwischen der Ablängfläche 15 und dem planen Führungsabschnitt 13 parallel zu der Ablängkante 16. Entsprechend ist auch die Biegelinie 17 gegenüber der axialen Richtung um den Winkel 18 gewinkelt angeordnet.

Die Figur 3 zeigt in einer Detaildarstellung separat die zweite Schneideinheit 3 der erfindungsgemäßen Ablänganordnung 1 gemäß Figur 1. Die Darstellungen und Ansichten der Teilfiguren (a), (b) sowie (c) entsprechen dabei jenen gemäß der Figur 2 in Bezug auf die erste Schneideinheit 2.

In Figur 2 (b) ist weiter gut zu erkennen, dass die Führungsplatte 9 der ersten Schneideinheit 2 an einer der Biegelinie 14 gegenüberliegenden Seite eine Führungskante 20 aufweist. Dabei ist die Führungskante 20 gegenüber der parallel zu der Biegelinie 14 verlaufenden axialen Richtung um einen Winkel 21 gewinkelt. Der Winkel 21 ist betragsmäßig gleich dem Winkel 18 zwischen der Ablängkante 16 und der parallel zu der Biegelinie 14 verlaufenden Axialrichtung. Jedoch ist der Winkel 21, mit welcher die Führungskante 20 der Führungsplatte 9 gegenüber der Axialrichtung gewinkelt ist, entgegengesetzt orientiert zu dem Winkel 18 zwischen der Ablängkante 16 und der Axialrichtung.

Die zweite Schneideinheit 3, die in der Figur 3 veranschaulicht ist, ist im Wesentlichen gleichartig wie die erste Schneideinheit 2 aufgebaut. Jedoch ist die zweite Schneideinheit 3 komplementär zu der ersten Schneideinheit 2 aufgebaut, was im Folgenden erläutert wird.

Zunächst weist die zweite Schneideinheit 3 übereinstimmend mit der ersten Schneideinheit 2 gemäß Figur 2 nacheinander in der Rotationsrichtung 12 eine Ablängkante 22 auf, welche eine Ablängfläche 23 abschließt. Die Ablängfläche 23 ist entlang einer Biegelinie 24 gegenüber einem planen Führungsabschnitt 25 der zweiten Schneideinheit 3 in radialer Richtung um einen Winkel von 20° nach oben, also von der Ringmatrize im eingebauten Zustand weg, gebogen. An den planen Führungsabschnitt 25 schließt sich entlang der Biegelinie 27 eine Führungsplatte 26 an. Die Führungsplatte 26 ist um den Radius 11 gekrümmt und weist eine entsprechend gekrümmte Anlagefläche 28 auf. Die Führungsplatte 26 ist an dem der Biegelinie 27 zu dem planen Führungsabschnitt 25 gegenüberliegenden Ende mit einer Führungskante 29 abgeschlossen. Insoweit ist der Aufbau der zweiten Schneideinheit 3 identisch mit der ersten Schneideinheit 2.

Jedoch ist die Ablängkante 22 der zweiten Schneideinheit 3 gleichermaßen wie die Biegelinie 24 der Ablängfläche 23 gegenüber dem planen Führungsabschnitt 25 relativ zu der parallel zu der Biegelinie 27 verlaufenden Axialrichtung um einen Winkel 30 gewinkelt. Der Winkel 30 entspricht dabei betragsmäßig dem Winkel 21 der Führungskante 20 der Führungsplatte 9 der in der Figur 1 veranschaulichten ersten Schneideinheit 2. Auf der anderen Seite ist bei der zweiten Schneideinheit 3 gemäß Figur 3 die Führungskante 29 der Führungsplatte 26 gegenüber der parallel zu der Biegelinie 27 verlaufenden Axialrichtung um einen Winkel 31 gewinkelt. Der Winkel 31 ist betragsmäßig identisch mit dem Winkel 18, den die Ablängkante 16 der ersten Schneideinheit 2 gegenüber der parallel zu der Biegelinie 27 verlaufenden axialen Richtung einnimmt.

Die Figur 4 zeigt eine Schnittdarstellung entlang der Linie IV - IV in Figur 3 (b) durch die Ablängfläche 23 und den planen Führungsabschnitt 25. Wie zu erkennen, ist die Ablängfläche 23 gegenüber dem planen Führungsabschnitt 25 um einen Winkel von 20° aus der Zeichenebene in der Figur 3B, also in radialer Richtung, herausgebogen.

Die Figur 5 zeigt in einem Ausschnitt eine erfindungsgemäße Pelletpresse mit einer erfindungsgemäßen Ablänganordnung gemäß Figur 1. Die Figur 5 zeigt dabei eine Blickrichtung in axialer Richtung der Pelletpresse. Aus Gründen der Darstellung sind in der Figur 5 lediglich jeweils eine erste Schneideinheit 2 und eine zweite Schneideinheit 3 gezeigt, wobei aus Gründen der Darstellung der Pelletmesserhalter 5 mit den Befestigungslaschen 7 und Haltebolzen 8 ebenso wenig gezeigt sind wie das feststehende Gehäuseteil der erfindungsgemäßen Pelletpresse, an welcher die erfindungsgemäße Ablänganordnung 1 befestigt wird.

Wie zu erkennen, ist die Ablänganordnung 1 derart an der erfindungsgemäßen Pelletpresse befestigt, dass die erste Schneideinheit 2 und die zweite Schneideinheit 3 in Umfangsrichtung hintereinander in einem radialen Abstand 32 von einer Ringmatrize 33 der erfindungsgemäßen Pelletpresse angeordnet sind. Die Ringmatrize 33 ist in der Darstellung gemäß Figur 5 in einem radialen Schnitt dargestellt. Wie schematisch zu erkennen, weist die Ringmatrize 33 eine Anzahl radialer Bohrungen 34 auf.

Weiter ist in der schematischen Skizze gemäß Figur 5 schematisch ein Koller 35 dargestellt. Dieser presst zu pelletierendes Material 36 gegen die Innenwand der Ringmatrize 33 und durch die radialen Bohrungen 34 in der Ringmatrize 33. Das Material 36 tritt an der Außenfläche 37 der Ringmatrize 33 in Form von Pellets 38 aus der Ringmatrize 33. Aufgrund der Presswirkung des Kollers 35 treten die Pellets 38 in radialer Richtung aus der Außenfläche 37 der Ringmatrize 33 aus. Die Ausbreitung in radialer Richtung der Pelletpresse wird eingeschränkt, sobald ein Pellet gegen die planparallel zur Außenfläche 37 der Ringmatrize 33 gebogene Anlagefläche der Führungsplatte 9 der zweiten Schneideinheit 3 stößt. Aufgrund der Rotation der Ringmatrize 33 in der Rotationsrichtung 12 wird das Pellet 38 von der Anlagefläche 10 der Führungsplatte 9 in Umfangsrichtung geführt. Aufgrund der fortwirkenden Presswirkung des Kollers 35 auf das Pellet 38 wird das Pellet dabei gestaucht, da es sich in radialer Richtung aufgrund der Anlage an der Anlagefläche 10 nicht weiter ausbreiten kann.

Sodann breitet sich das gestauchte Pellet 38, sobald es den Spalt 39 zwischen der Führungskante 20 der Führungsplatte 9 der ersten Schneideinheit 2 und der Ablängkante 22 der Ablängfläche 23 der zweiten Schneideinheit 3 erreicht, weiter radial aus. Dabei wird das Pellet 38 von der Ablängkante 22 erfasst. Aufgrund der Abwinklung der Ablängkante 22 um den Winkel 30 gegenüber der Axialrichtung der Pelletpresse wird das Pellet 38 axial nach hinten in die Zeichenebene hinein bewegt, in dem es einen entsprechenden Drall erhält. Dabei liegt die Oberseite eines Pellets 38 an der Ablängfläche 23 an. Aufgrund des Dralls und der im Bereich der Führungsplatte 9 erfahrenen Stauchung wird das Pellet mit einer definierten Länge, welche im Wesentlichen dem radialen Abstand 32 zwischen der Außenfläche 37 der Ringmatrize 33 und den Schneideinheiten 2, 3 entspricht, weg befördert. Ein Einklemmen eines abgetrennten Pellets 38 in dem radialen ringförmigen Zwischenraum zwischen der Außenfläche 37 der Ringmatrize 33 und der Ablänganordnung 1 wird somit vermieden.

Der in Figur 5 gezeigte Ausschnitt zeigt den Fall, in welchem die Pellets einen Drall axial nach hinten, d. h. in die Zeichenebene hinein, erfahren. Bei dem entsprechenden Zusammenwirken der Ablänganordnung 1 im Bereich zwischen der Führungskante 29 der zweiten Schneideinheit 3 und der Ablängkante 16 der ersten Schneideinheit 2 erfährt das gestauchte Pellet 38 demgegenüber einen Drall in die entgegengesetzte axiale Richtung, also aus der Zeichenebene heraus. Die Pellets werden in diesen Bereichen daher in die axial entgegengesetzte Richtung weg transportiert. Auch in diesem Falle ist einerseits sichergestellt, dass das Pellet 38 einerseits eine definierte Länge erhält, welche im Wesentlichen dem radialen Abstand 32 zwischen der Außenfläche 37 der Ringmatrize 33 und den Schneideinheiten der 2, 3 der Ablänganordnung 1 entspricht, und andererseits, dass ein Verstopfen des Zwischenraums zwischen der Ringmatrize 33 und der Ablängvorrichtung 1 vermieden wird.

Die Figur 6 zeigt eine perspektivische Ansicht von oben des Teils der erfindungsgemäßen Pelletpresse gemäß Figur 5, um die Verhältnisse zu verdeutlichen. Die perspektivische Darstellung veranschaulicht besonders deutlich, dass in dem Spalt 39 zwischen Schneideinheit 3 und Schneideinheit 2 abgetrennte Pellets in Richtung des Pfeils 40 axial nach vorne abgelenkt werden. Demgegenüber werden die in dem Spalt 39 zwischen Schneidereinheit 2 und Schneidereinheit 3 abgetrennten Pellets in Richtung des Pfeils 41 axial nach hinten abgelenkt.

### BEZUGSZEICHENLISTE

- 1: Ablänganordnung
- 2: erste Schneideinheit
- 3: zweite Schneideinheit
- 4: kreissegmentförmiges Langloch
- 5: Pelletmesserhalter
- 6: Befestigungssteg
- 7: Befestigungslasche
- 8: Haltebolzen
- 9: Führungsplatte
- 10: Anlagefläche
- 11: Radius
- 12: Rotationsrichtung
- 13: planer Führungsabschnitt
- 14: Biegelinie
- 15: Ablängfläche
- 16: Ablängkante
- 17: Biegelinie
- 18: Winkel
- 19: Langloch
- 20: Führungskante
- 21: Winkel
- 22: Ablängkante
- 23: Ablängfläche
- 24: Biegelinie
- 25: planer Führungsabschnitt
- 26: Führungsplatte
- 27: Biegelinie
- 28: Anlagefläche
- 29: Führungskante
- 30: Winkel
- 31: Winkel
- 32: Radialer Abstand
- 33: Ringmatrize
- 34: radiale Bohrung
- 35: Koller
- 36: zu pelletierendes Material
- 37: Außenfläche
- 38: Pellet
- 39: Spalt
- 40: Pfeil axial nach vorne
- 41: Pfeil axial nach hinten

## Patentansprüche

1. Ablänganordnung (1) für eine Pelletpresse mit
Befestigungsmitteln (7, 8) zum Befestigen an einem feststehenden Gehäuseteil der Pelletpresse in einem radialen Abstand (32) zu einer in der Pelletpresse in einer Rotationsrichtung (12) drehbar gelagerten Ringmatrize (33) und mindestens einem Ablängmittel (2, 3) zum Ablängen aus Öffnungen (34) in der Ringmatrize (33) austretender Pellets (38), **dadurch gekennzeichnet, dass** die Ablängmittel (2, 3) eine gegenüber einer axialen Richtung gewinkelte und/oder gekrümmte Ablängkante (16, 22) aufweisen.

2. Ablänganordnung (1) nach Anspruch 1, **dadurch**
**gekennzeichnet, dass** die Ablängmittel (2, 3) eine radial nach außen geneigte Ablängfläche (15, 23), welche radial außen durch die Ablängkante (16, 22) begrenzt ist, aufweisen.

3. Ablänganordnung (1) nach Anspruch 1 oder 2, **dadurch**
**gekennzeichnet, dass** Führungsmittel (9, 26) zum Führen der Pellets (38) in Umfangsrichtung in einem gleichbleibenden radialen Abstand (32) zur Ringmatrize (33) vorgesehen sind.

4. Ablänganordnung (1) nach Anspruch 3, **dadurch**
**gekennzeichnet, dass** die Führungsmittel eine Anlagefläche (10) aufweisen, welche planparallel zu einer Austrittsfläche (37) der Ringmatrize (33) ausgeformt ist.

5. Ablänganordnung (1) nach Anspruch 3, **dadurch**
**gekennzeichnet, dass** die Führungsmittel (9, 26) in Umfangsrichtung bezüglich der Rotationsrichtung (12) vor den Ablängmitteln (2, 3) angeordnet sind.

6. Ablänganordnung (1) nach einem der vorhergehenden Ansprüche,
**dadurch gekennzeichnet, dass** in Umfangsrichtung zwischen den Ablängmitteln (2, 3) und den Führungsmitteln (9, 26) ein planer Führungsabschnitt (13, 25) angeordnet ist.

7. Ablänganordnung (1) nach einem der vorhergehenden Ansprüche,
**dadurch gekennzeichnet, dass** die Führungsmittel (9, 26) eine in axialer Richtung gewinkelte und/oder gebogene Führungskante (20, 29) aufweisen.

8. Ablänganordnung (1) nach einem der vorhergehenden Ansprüche,
**dadurch gekennzeichnet, dass** die Führungskante (20, 29) in axialer Richtung parallel zu der Ablängkante (16, 22) angeordnet ist.

9. Ablänganordnung (1) nach einem der vorhergehenden Ansprüche,
**dadurch gekennzeichnet, dass** zwischen der Führungskante (20, 29) und der Ablängkante (16, 22) in Umfangsrichtung ein Spalt (39) vorgesehen ist.

10. Ablänganordnung (1) nach einem der vorhergehenden Ansprüche,
**dadurch gekennzeichnet, dass** sie eine Vielzahl in Umfangsrichtung aufeinanderfolgend angeordneter Ablängmittel (2, 3) aufweist.

11. Ablänganordnung (1) nach einem der vorhergehenden Ansprüche,
**dadurch gekennzeichnet, dass** Ablängmittel (2, 3) mit unterschiedlicher, insbesondere in unterschiedlicher Richtung, gewinkelter und/oder gekrümmter Ablängkante (16, 22) vorgesehen sind.

12. Ablänganordnung (1) nach einem der vorhergehenden Ansprüche,
**dadurch gekennzeichnet, dass** die Ablängkanten (16, 22 in Umfangsrichtung benachbarter Ablängmittel (2, 3) gegensätzlich zueinander gewinkelt und/oder gekrümmt sind.

13. Ablänganordnung (1) nach einem der vorhergehenden Ansprüche,
**dadurch gekennzeichnet, dass** die Ablängmittel (2, 3), die Führungsmittel (9, 26) und/oder der Führungsabschnitt (13, 25) in Umfangsrichtung bündig zu einander angeordnet und/oder einteilig ausgebildet sind.

14. Pelletpresse zum Pressen von Pellets (38) ausgehend von einem Pressmaterial (36), mit einer in einer Rotationsrichtung (12) drehbar gelagerten Ringmatrize (33), die im wesentlichen radiale Durchgangsbohrungen (34) aufweist und in ihrem Inneren einen Pressraum ausbildet, in den das Pressmaterial (36) zuführbar ist, Pressmitteln (35), um das Pressmaterial (36) zur Ausbildung der Pellets (38) durch die Durchgangsbohrungen (34) zu pressen, und einem feststehenden Gehäuseteil, an welchem in einem radialen Abstand (32) zu der Ringmatrize (33) eine Ablänganordnung (1) mit mindestens einem Ablängmittel (2, 3) zum Ablängen aus Öffnungen in der Ringmatrize (33) austretender Pellets (38) befestigt ist, **dadurch gekennzeichnet, dass** die Ablänganordnung (1) nach einem der Ansprüche 1 bis 13 ausgestaltet ist.
